# FASCICULE DE BREVET EUROPEEN

(11) **EP 2 724 631 B1**
(45) Date de publication et mention de la délivrance du brevet: **22.04.2015**
(21) Numéro de dépôt: 13354039.3
(22) Date de dépôt: 23.10.2013
(51) Int. Cl.: A42B 3/04, A42B 3/14

(54) **Casque de sécurité à coiffe et jugulaire perfectionnées**
Sicherheitshelm mit verbesserter Schutzkappe und verbessertem Sturmriemen
Safety helmet with improved lining and chin strap

(30) Priorité: 23.10.2012 FR 1202825
(43) Date de publication de la demande: 30.04.2014
(73) Titulaire: Zedel, 38920 Crolles (FR)
(72) Inventeur: Lanez, Raphaël, F-38920 Crolles (FR)
(74) Mandataire: Hecké, Gérard

(56) Documents cités:
- WO-A1-2005/027671
- WO-A1-2012/104572
- DE-U1- 29 914 894
- FR-A1- 2 228 446

## Description

### Domaine technique de l'invention

L'invention concerne un casque de sécurité comprenant une coque en matière résistante aux chocs, une coiffe interne à plusieurs branches d'attache, et au moins un premier clip de verrouillage pour monter un accessoire sur la surface extérieure de la coque.

### État de la technique

Le document EP 0553037 décrit un casque de sécurité équipé de pièces de fixation d'un accessoire formé par une sangle d'un système de maintien d'une lampe frontale. Chaque pièce de fixation est conformée en pince montée par clipsage depuis l'extérieur dans ouverture de la coque. L'aile extérieure élastique de la pince est destinée à recevoir et à maintenir la sangle.

Les sangles jugulaires sont généralement fixées à demeure à la paroi interne de la coque. Leur remplacement ou entretien nécessite un démontage complet ou partiel de la coiffe ou du tour de tête.

Certains casques connus possèdent des jugulaires amovibles, mais elles sont généralement reprises sur le tour de tête qui est souple, et non sur la coque rigide. De tels casques ne répondent plus aux nouvelles normes de sécurité.

### Objet de l'invention

L'objet de l'invention consiste à réaliser un casque ayant une coiffe verrouillée à la coque par le clip de l'accessoire extérieur, et une sangle jugulaire facilement amovible sans modifier les points d'accrochage de la coiffe.

Le casque selon l'invention est **caractérisé en ce que** chaque branche d'attache de la coiffe comporte un élément de fixation inséré et bloqué dans une glissière de la coque par ledit premier clip de verrouillage, lequel sert à la fois de verrou pour attacher la coiffe à la coque et de boucle femelle pour l'encliquetage d'un deuxième clip de verrouillage relié à une sangle jugulaire.

Selon un mode de réalisation préférentiel, le deuxième clip de verrouillage est agencé pour constituer un organe de contre-verrouillage de l'élément de fixation dans la glissière, et d'élément d'attache démontable de la sangle jugulaire.

De préférence, le premier clip de verrouillage est composé d'une partie extérieure pour la mise en place de l'accessoire, et d'une partie interne introduite à travers une premier orifice de la coque, ladite partie interne ayant des ergots d'encliquetage constituant le verrou, et un deuxième orifice formant la boucle femelle.

Selon une autre caractéristique de l'invention, le deuxième clip de verrouillage comporte une languette souple sollicitée par élasticité en position verrouillée après insertion dans le premier clip de verrouillage

Une telle structure de casque permet de réaliser la coiffe en matière plastique moulée, mais toute autre matière peut utilisée, notamment à partir d'une sangle équipée d'embouts surmoulés.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue éclatée en perspective de la coque et de la coiffe interne d'un casque selon l'invention, le tour de tête et la sangle serre-nuque n'étant pas représentés ;
- les figures 2A et 2C montrent des vues d'un élément de fixation d'une branche de la coiffe, respectivement au début et en fin d'insertion dans une glissière de la coque ;
- la figure 2B illustre une vue en coupe selon la ligne 2B-2B de la figure 2A;
- les figures 3A et 3C montrent des vues du premier clip de verrouillage respectivement au début et en fin d'insertion sur l'élément de fixation ;
- les figures 3B et 3D sont des vues en coupe selon les lignes 3B-3B et 3D-3D des figures 3A et 3C ;
- les figures 4A et 4C montrent des vues du deuxième clip de verrouillage respectivement au début et en fin d'insertion pour le contre-verrouillage de l'élément de fixation ;
- les figures 4B et 4D sont des vues en coupe selon les lignes 4B-4B et 4D-4D des figures 4A et 4C.

### Description détaillée de l'invention

Sur la figure 1, un casque 10 de sécurité comporte une coque 11 extérieure en forme de calotte résistante aux chocs, et une coiffe 12 interne attachée à la coque 11 par des moyens d'accrochage. La coque 11 peut être en matériau plastique rigide ou souple, et la coiffe 12 flexible est agencée pour épouser la tête de l'utilisateur. La coiffe 12 comporte plusieurs branches 13 d'attache incurvées et réunies à intervalles angulaires réguliers à une rondelle 14 supérieure de forme annulaire. A titre d'exemple, la coiffe 12 de la figure 1 est dotée de six branches 13 d'attache. Il est clair qu'un nombre différent de branches 13 peut être utilisé pour constituer la coiffe 12.

Le tour de tête réglable et la sangle serre-nuque ne sont pas représentés sur la figure 1 pour des raisons de clarté du dessin.

Les moyens d'accrochage de la coiffe 12 comportent des éléments de fixation 15 prévus aux extrémités de quatre branches 13 à l'opposé de la rondelle 14, et destinés à être insérés dans des glissières 16 réparties autour de la surface périphérique interne de la coque 11. L'élément de fixation 15 de chaque branche 13 comprend une encoche 17 de retenue en forme de U renversé, laquelle est encadrée par une paire de nervures 18 de guidage qui s'ajustent dans la glissière 16 correspondante lors de la mise en place de la coiffe 12. L'écartement entre les deux nervures 18 est légèrement inférieur à la largeur de la glissière 16 pour autoriser l'introduction par coulissement (flèche F1) des éléments de fixation 15, comme illustré aux figures 2A-2C. Il en résulte un prépositionnement de la coiffe 12 à l'intérieur de la coque 11.

En référence aux figures 3A-3D, le blocage de chaque élément de fixation 15 dans la glissière 16 correspondante, est obtenu au moyen d'un premier clip de verrouillage 19 servant en même temps de pièce de fixation pour un accessoire extérieur (non représenté), notamment le système de maintien d'une lampe d'éclairage montée autour de la coque 11. Le premier clip de verrouillage 19 est inséré depuis l'extérieur par translation de haut en bas (flèche F2) à travers un premier orifice 20 de la coque 11 (voir figure 1). En position de montage, le premier clip de verrouillage 19 est composé d'une partie extérieure 19A permettant la mise en place de l'accessoire extérieur, et d'une partie interne 19B ayant des ergots d'encliquetage 21 qui bloquent l'élément de fixation 15 dans la glissière 16. La figure 3C montre l'écartement des ergots d'encliquetage 21 en fin de course d'insertion du clip de verrouillage 19.

La partie interne 19B du premier clip de verrouillage 19 comporte en plus un deuxième orifice 22 agencé entre les deux ergots d'encliquetage 21. Ce deuxième orifice 22 présente un profil similaire à celui de l'encoche 17 de l'élément de fixation 15, mais de dimension plus réduite. En fin de course d'insertion (figure 3C), le deuxième orifice 22 est positionné en regard de l'encoche 17 de l'élément de fixation 15.

Les figures 4A-4D représentent un verrouillage supplémentaire de l'élément de fixation 15 dans la glissière 16 par insertion (flèche F4) de bas en haut d'un deuxième clip de verrouillage 23 entre les deux ergots d'encliquetage 21 du premier clip 19. Le deuxième clip de verrouillage 23 est avantageusement relié à une sangle de jugulaire 24, de manière à servir à la fois d'organe de contre-verrouillage de l'élément de fixation 15 de la coiffe 12, et d'élément d'attache démontable de la sangle jugulaire 24.

Le deuxième clip de verrouillage 23 est équipé d'une languette 25 souple sollicitée par élasticité vers une position verrouillée contre une traverse délimitant le deuxième orifice 22. Pour démonter la sangle jugulaire 24, il suffit d'appuyer sur la languette 25 pour l'actionner vers la position déverrouillée. Le deuxième clip de verrouillage 23 peut ensuite être extrait hors du premier clip de verrouillage 19 et de la glissière 16.

La coiffe 12 est avantageusement réalisée en matière plastique, et le premier clip de verrouillage 19 sert de verrou pour attacher et verrouiller la coiffe à la coque 11, tout en jouant le rôle de boucle femelle pour le deuxième clip de verrouillage 23 reliée à la sangle jugulaire 24. Cette dernière peut ainsi être démontée facilement sans modifier les éléments de fixation de la coiffe 12. Un tel casque est conforme aux normes de sécurité.

A la place de matière plastique, il est aussi possible de réaliser la coiffe 12 au moyen de sangles, notamment en matière textile, équipées des mêmes éléments de fixation 15.

## Revendications

1. Casque de sécurité comprenant une coque (11) en matière résistante aux chocs, une coiffe (12) interne à plusieurs branches d'attache (13), et au moins un premier clip de verrouillage (19) pour monter un accessoire sur la surface extérieure de la coque (11), **caractérisé en ce que** chaque branche d'attache (13) de la coiffe (12) comporte un élément de fixation (15) inséré et bloqué dans une glissière (16) de la coque (11) par ledit premier clip de verrouillage (19), lequel sert à la fois de verrou pour attacher la coiffe (12) à la coque (11) et de boucle femelle pour l'encliquetage d'un deuxième clip de verrouillage (23) relié à une sangle jugulaire (24).

2. Casque de sécurité selon la revendication 1, **caractérisé en ce que** le deuxième clip de verrouillage (23) est agencé pour constituer un organe de contre-verrouillage de l'élément de fixation (15) dans la glissière (16), et d'élément d'attache démontable de la sangle jugulaire (24).

3. Casque de sécurité selon la revendication 1 ou 2, **caractérisé en ce que** le premier clip de verrouillage (19) est composé d'une partie extérieure (19A) pour la mise en place de l'accessoire, et d'une partie interne (19B) introduite à travers une premier orifice (20) de la coque (11), ladite partie interne ayant des ergots d'encliquetage (21) constituant le verrou, et un deuxième orifice (22) formant la boucle femelle.

4. Casque de sécurité selon la revendication 3, **caractérisé en ce que** le deuxième clip de verrouillage (23) comporte une languette (25) souple sollicitée par élasticité en position verrouillée après insertion dans le premier clip de verrouillage (19).

5. Casque de sécurité selon l'une des revendications précédentes, **caractérisé en ce que** la coiffe (12) est réalisée en matière plastique moulée.

6. Casque de sécurité selon l'une des revendications précédentes, **caractérisé en ce que** la sangle jugulaire (24) est amovible après retrait du deuxieme clip de verrouillage (23) sans déblocage de la coiffe (12).

## Patentansprüche

1. Sicherheitshelm, der eine Schale (11) aus stoßfestem Material, einen Innenkorb (12) mit mehreren Verankerungsarmen (13) und mindestens einen ersten Verriegelungsclip (19) zum Anbringen von Zubehör an der Außenfläche der Schale (11) umfasst, **dadurch gekennzeichnet, dass** jeder Verankerungsarm (13) des Korbs (12) ein Befestigungselement (15) umfasst, das in eine Gleitschiene (16) der Schale (11) eingesetzt und darin mittels des ersten Verriegelungsclips (19) blockiert ist, welcher sowohl als Riegel zum Verankern des Korbs (12) an der Schale (11) als auch als Aufnahmeschnalle für das Einrasten eines zweiten Verriegelungsclips (23) dient, der mit einem Kinnband (24) verbunden ist.

2. Sicherheitshelm nach Anspruch 1, **dadurch gekennzeichnet, dass** der zweite Verriegelungsclip (23) so vorgesehen ist, dass er eine Gegenverriegelungsvorrichtung des Befestigungselements (15) in der Gleitschiene (16) und ein abnehmbares Befestigungselement des Kinnriemens (24) bildet.

3. Sicherheitshelm nach Anspruch 1 oder 2, **dadurch gekennzeichnet, dass** der erste Verriegelungsclip (19) von einem äußeren Teil (19A) zum Anbringen des Zubehörs und von einem inneren Teil (19B) gebildet wird, der durch eine erste Öffnung (20) der Schale (11) eingeführt ist, welcher innere Teil Rastnocken (21) aufweist, die den Riegel bilden, und eine zweite Öffnung (22), die die Aufnahmeschnalle bildet.

4. Sicherheitshelm nach Anspruch 3, **dadurch gekennzeichnet, dass** der zweite Sicherheitsclip (23) eine biegsame Zunge (25) aufweist, die nach Einführen in den ersten Verriegelungsclip (19) durch Elastizität in die verriegelte Position gezogen wird.

5. Sicherheitshelm nach einem der vorstehenden Ansprüche, **dadurch gekennzeichnet, dass** der Korb (12) aus formgegossenem Kunststoff gefertigt ist.

6. Sicherheitshelm nach einem der vorstehenden Ansprüche, **dadurch gekennzeichnet, dass** der Kinnriemen (24) nach Herausziehen des zweiten Verriegelungsclips (23) ohne Freigabe des Korbs (12) abnehmbar ist.

## Claims

1. A safety helmet comprising a shell (11) made from shock-resistant material, an inner liner (12) with several attachment branches (13), and at least a first securing clip (19) to fit an accessory on the outer surface of the shell (11), **characterized in that** each attachment branch (13) of the liner (12) comprises a fixing part (15) inserted and blocked in a slide (16) of the shell (11) by said first securing clip (19), which acts both as latch to attach the liner (12) to the shell (11) and as female loop for clipping of a second securing clip (23) connected to a chinstrap (24).

2. The safety helmet according to claim 1, **characterized in that** the second securing clip (23) is arranged so as to form counter-locking means of the fixing part (15) in the slide (16), and a removable attachment element of the chinstrap (24).

3. The safety helmet according to claim 1 or 2, **characterized in that** the first securing clip (19) is composed of an outer part (19A) for fitting the accessory and an inner part (19B) inserted through a first aperture (20) of the shell (11), said inner part having clipping pins (21) forming the latch, and a second aperture (22) forming the female loop.

4. The safety helmet according to claim 3, **characterized in that** the second securing clip (23) comprises a flexible tab (25) biased by elasticity to the locked position after it has been inserted in the first securing clip (19).

5. The safety helmet according to one of the foregoing claims, **characterized in that** the liner (12) is made from moulded plastic.

6. The safety helmet according to one of the foregoing claims, **characterized in that** the chinstrap (24) is removable after the second securing clip (23) has been removed without detaching the liner (12).
